# EUROPÄISCHE PATENTSCHRIFT

(11) **EP 2 638 356 B1**
(45) Veröffentlichungstag und Bekanntmachung des Hinweises auf die Patenterteilung: **22.02.2017**
(21) Anmeldenummer: 11772894.9
(22) Anmeldetag: 18.10.2011
(51) Int. Cl.: F41H 13/00

(54) **LASERSYSTEM, ZUR ERZEUGUNG VON HOHEN BZW. KOMPAKTEN LEISTUNGSDICHTEN AM OBJEKT**
LASER SYSTEM FOR GENERATING HIGH OR COMPACT POWER DENSITIES AT THE OBJECT
SYSTÈME LASER POUR PRODUIRE DES DENSITÉS DE PUISSANCE ÉLEVÉES OU COMPACTES SUR UN OBJET

(30) Priorität: 12.11.2010 DE 102010051097
(43) Veröffentlichungstag der Anmeldung: 18.09.2013
(73) Patentinhaber: Rheinmetall Waffe Munition GmbH, 29345 Unterlüss (DE)
(72) Erfinder: JUNG, Markus, 29358 Eicklingen (DE); GOWIN, Michael, 29320 Hermannsburg (DE); DUDEK, Ellen, 90552 Röthenbach (DE); GRAF, Alexander, 20925 Uelzen (DE)
(74) Vertreter: Dietrich, Barbara
(86) Internationale Anmeldenummer: PCT/EP2011/005212
(87) Internationale Veröffentlichungsnummer: WO 2012/062399

(56) Entgegenhaltungen:
- EP-A2- 0 892 240
- US-A- 5 198 607
- US-A1- 2005 185 403
- US-A1- 2006 028 373
- US-A1- 2006 233 215

## Beschreibung

Die Erfindung beschäftigt sich speziell mit der Realsierung von hohen Leistungsdichten auf entfernten Objekten, um diese bearbeiten und / oder zerstören zu können. Aufbauend auf dieses wird die Verwendung in einem Lasersystems mit hoher Leistung bei sehr guter Strahlqualität vorgesehen.

Laser werden in Niedrigenergielaser, Mittelenergielaser und Hochenergielaser klassifiziert bzw. eingeteilt.

Ein Verfahren zur adaptiven Strahlenregelung von Mittelenergielaserwaffen beschreibt die DE 198 04 720 B4. Die Mittelenergiewaffe weist einen Mittelenergielaser und eine Regeleinrichtung mit Wärmebildgerät, Rechner und Laserleistungsreglern auf, wobei zur Einstellung eines gewünschten Laserstrahldurchmessers am Ziel in einer Messphase der Laserstrahl mit anfänglich geringer Laserstrahlleistung gerichtet wird, die dann bis zur maximal möglichsten Strahlleistung fortschreitend gesteigert wird.

Eine Vorrichtung mit einer Laseranordnung zur Bestrahlung eines Zieles ist Gegenstand der DE 102 52 685 B4. Die Laseranordnung besteht ihrerseits aus einem Oszillator-Verstärker-System, das in einer ersten Betriebsart als Richtlaser im Niedrigenergiebereich und in der zweiten Betriebsart als Hochenergielaser betrieben werden kann.

Weitere Lasersysteme beschreiben die EP 0 980 123 A2 als auch die EP 1 041 686 A2 sowie die US 4,867,534 A.

In der EP 1 730 822 B wird eine Hybridlaserquelle offenbart, die skalierbar ist, um einen Ausgangsstrahl hoher Leistung mit guter Strahlenqualität bereitzustellen. Die Laserquelle umfasst dabei unter anderem einen Festkörperlaserverstärker, eine Anordnung von Laserfaserverstärkern, einen Phasen- und Polarisationssensor sowie Mittel zum Steuern von Phase und Polarisation von Elementen der Anordnung von Laserfaserverstärkern etc.

Hochenergielaser besitzen eine gute Strahlqualität nur im Leistungsbereichen bis etwa 10kW. Dadurch sind Hochenergielaser mit beispielsweise Laserleistungen ≥ 20kW und einer guten Strahlqualität schwer realisierbar. Ferner beschränken die Zerstörschwellen für die optischen Komponenten die maximal zulässige Laserleistung für eine gegeben Apertur.

Aus der DE 10 2007 049 436 B4 ist eine Faserlaser-Anordnung hoher Strahlenleistung bekannt, die aus mehreren kontinuierlich arbeitenden kohärenten Einzelfaserlasern besteht, denen von einem gemeinsamen in longitudinalem Mode betriebenen Master-Oszillator erzeugte Pumpenergie über einen Faser-Splitter in die Einzelfaserlaser verzweigt verteilt zuführt wird. Die das Faser-Array verlassende Strahlung wird auf ein Ziel oder eine Zielpunkt gerichtet, wobei die jeweilige Phasendifferenzen in den einzelnen Faserlaserzweigen bestimmt und in einer Regelelektronik für die Regelung ausgewertet wird, um eine optimale Phaseneinkopplung der Faserzweige des Faserlaser-Arrays für die Intensität der ausgesandten Laserstrahlung im Zielpunkt zu erzielen.

Aus der US 5,198,607 A ist ein Raketensystem, insbesondere ein Laserwaffensystem für die Zerstörung angreifender Lenkflugkörper bekannt. Dazu werden ein erster Laserstrahl von einer ersten Position und gleichzeitig ein zweiter Laserstrahl von einer zweiten Position erzeugt und gegen den Flugkörper gerichtet. Die Laserwaffen sind mobil und können ihre Positionen wechseln. Der Flugkörper wird über Infrarot-Ortungsgeräte oder andere gleichwertige Verfolgungseinrichtungen lokalisiert und verfolgt. Zudem dienen diese Geräte dazu, die gefährdeten Stellen am Flugkörper genau zu lokalisieren. Durch die Erzeugung mehrere Strahlen aus getrennten Laserquellen und deren Senden auf die gleiche Stelle reduziert die Zeit zur Zerstörung des angreifenden Lenkflugkörpers.

Die EP 0 892 240 A2 beschreibt eine Laserwaffe. Jede Laserwaffe enthält ein Kommandound Kontrollsystem, das in einem Master-Steuergerät integriert ist. Das System dient dazu, die Laserwaffen einzeln oder in Gruppen oder als Ganzes zuzuschalten, um die Kraft der Laserwaffen zu erhöhen.

Die US 2006/0028373 A1 beinhaltet ein aktives Schutzsystem, das ein UWB-Radar zur Erkennung von Bedrohungen, einen optischen Tracker für die präzise Positionsbestimmung der Bedrohung und einen Hochleistungslaser zur Zerstörung der Bedrohung umfasst.

Die US 2006/0233215 A1 betrifft einen kompakten Hochleistungslaser, umfassend mindestens einen Kühlkörper, mehrere Laserresonatoren und einen optischen Kopf. Jeder Laserresonator erstreckt sich axial durch den Kühlkörper und sendet in dieser Position seinen Laserstrahl aus. Der Kopf grenzt an diese zweiten Enden der Laserresonatoren an und umfasst eine optische Übertragungsanordnung, durch die ein Überlappungsbereich in einer entfernten Stelle in einem vorbestimmten Abstand von dem optischen Kopf definiert werden kann. Auch die US 2005/0185403 A1 offenbart einen handgehaltenen, nicht letalen Laser.

Die Erfindung stellt sich die Aufgabe, eine Vorrichtung und ein Verfahren aufzuzeigen, die es ermöglicht, speziell ein Hochleistungslasersystem zu realisieren, dass eine kompakte Leistungsdichte am Objekt erzeugt.

Gelöst wird die Aufgabe durch die Merkmale des Patentanspruchs 1 bzw. 9. Vorteilhafte Ausgestaltungen sind in den Unteransprüchen aufgezeigt.

Der Erfindung liegt die Idee zugrunde, die Leistung auf mehrere Laser aufzuteilen und diese am Ziel geometrisch zu überlagern, so dass in Summe am Ziel eine Gesamtleistungsdichte aller Einzelleistungsdichten erzielt wird. D.h., es ist vorgesehen, die benötigte Leistungsdichte durch zwei oder mehrere separate Lasersysteme (Laserzweige) bzw. kleinere Einheiten zu schaffen, die so miteinander gekoppelt (beispielsweise mittels spektralem oder optischem Gitter) werden, dass diese jeweils einen halben (X/2), einen drittel (X/3) oder einen viertel (X/4) Teil etc. der benötigten bzw. gewünschten Laserleistungsdichte bei guter Strahlqualität liefern, die auf dem Ziel geometrisch überlagert (Summenbildung) werden, um so auf das Objekt/ Ziel selbst mit der vollen Leistungsdichte einzuwirken (Fig. 5). Werden dabei nur zwei Lasersystemzweige genutzt, muss jeder der Zweige eine höhere Leistung bringen als wenn drei, vier oder mehr Zweige eingebunden sind.

Zur optimalen geometrischen Überlagerung wird ein Beleuchtungssystem vorzugsweise Laser eingesetzt, der am Objekt den zu bestrahlenden Bereich markiert. Die Reflektion des Beleuchtungssignals vom Objekt wird vom Lasersystem registriert, vorzugsweise durch das gleiche Teleskop bzw. optische System, durch das der Laserstrahl gesendet werden soll. Durch Ausrichtung des Teleskops auf den Reflex bzw. durch das Feintracking wird sichergestellt, dass alle Laserstrahlen den markierten Bereich bestrahlen und so die Leistungsdichte im markierten Bereich erhöhen. Auf diese Weise können zudem noch die atmosphärischen Änderungen der 1. Ordnung kompensiert werden.

Der Beleuchtungslaser kann grundsätzlich in zwei Betriebsarten getrieben werden: cw, gepulst. In der Betriebsart cw müssen sich die Wellenlänge des Beleuchtungslasers von der des Lasersystems unterscheiden, damit in den Lasersystem der Reflex des Beleuchtungslasers von dem des Lasersystems für die Auswertung separiert werden kann.

Im gepulsten Betrieb können sowohl der Beleuchtungslaser als auch das Lasersystem die gleiche Wellenlänge besitzen. Durch geschickten Pulspausenbetriebe beim Beleuchtungslaser als auch beim Lasersystem kann gewährleistet werden, dass das Lasersystem nur den Reflex des Beleuchtungslaser (Beleuchtungslaser an, Lasersystem aus) auswertet.

Jeder der zwei oder mehreren Lasersystemzweige werden in einer Kombinationseinheit / Gitter zu einem Laserstrahl kombiniert. - Alternativ neben der spektralen Kopplung ist auch eine geometrische Kopplung oder eine Phasenkopplung möglich. -Die auf das Gitter auftreffenden Strahlen werden so ein- und wieder ausgekoppelt, dass sie über ein optisches System, beispielsweise Teleskop, ausgesandt gemeinsam auf dem Target (Objekt) landen. Sind noch weitere Laserzweige vorgesehen, wird der dabei erzeugte Strahl ebenfalls auf das Target geführt, wobei es mit dem Strahl des anderen Laserzweiges auf dem Target geometrisch überlagert wird. Dieses trifft dann auch auf die weiteren Zweige zu. Durch die geometrische Überlagerung wird die Leistung am Ziel erhöht.

Es können zwei oder mehrere Einheiten (Leistungen) auf ein Gitter gerichtet werden. Die Anzahl der ausrichtbaren Einheiten ist dabei jedoch abhängig von der Leistungsfähigkeit des Gitters. Laser (Einheit) und Gitter sind ihrerseits mehrfach zu einem Gesamtsystem zusammenfasst und wiederum auf einen gemeinsamen Spiegel ausgerichtbar (Grobtracking). Das Gitter kann dielektrischer als auch optischer Natur sein, um die spektrale Kopplung zu ermöglichen.

Es hat sich gezeigt, dass die Lasersysteme bzw. Einheiten direkt nebeneinander oder in einem Abstand voneinander aufgestellt werden können. Abstände von mehreren 100 Metern sind dabei kein Problem. Jedes Lasersystem verfügt dazu neben der eigentlichen Laserquelle über ein eigenes Teleskop und bevorzugt über einen eigenen Tracker.

Ziel dieser Idee ist es für das Lasersystem oder die Laserwaffe die Gesamtapertur anstelle einer einzelnen Apertur mit großem Durchmesser auf mehrere kleinere Aperturen zu verteilen, die dann in der Regel die gleichen Komponenten beinhalten.

Die Schlüsselkomponenten für die funktionsgerechte Arbeitsweise des Lasersystems insbesondere als Laserwaffe oder Waffenlaser sind ein Aufklärungssystem, beispielsweise ein Radar, ein Feinimaging zum Aufklären des verwundbaren Punktes des Ziels, ein Grob- und ein Feintracker, eine Strahlformung, ein Beleuchtungslaser und der eigentliche Hochenergielaser- die Laserquelle. Jede der kleineren Einheit verfügt über diese Komponenten, wobei der Beleuchtungslaser, das Radar und das Feinimaging nicht unbedingt in jeder Einheit vorhanden sein müssen. Eine dezentrale Einbindung des Beleuchtungslasers, Radars, Feinimaging für alle Einheiten ist auch möglich. Dies ermöglicht einen modularen Charakter der Einheiten, mit denen das System / die Waffe modulartig aufgebaut werden kann. Es können zwei oder mehrere Einheiten zu einem Modul zusammengefasst werden. Auch diese Module sind zu weiteren Modulen zusammenfassbar.

Diese kleineren Einheiten können, wie bereits erwähnt, ihrerseits wiederum durch kleinere Einheiten mit den vorgenannten Komponenten ersetzt werden (=mehrere). Dadurch wird es möglich, auf immer einfachere und herkömmliche und damit leicht verfügbare Komponenten zurückzugreifen. Die Flexibilität des Systems / der Waffe wird erhöht. Zudem sind die Module selbst im Prinzip kleinbauend bzw. leichter als eine kompakte Waffe. Bei einem Ausfall einer kleineren Einheit ist das System / Waffe weiterhin funktionsfähig, wenngleich mit einer geringeren Leistung.

Da die Einheiten zudem voneinander beabstandet untergebracht werden können, sind sie auf mehrere Orte verteilbar, so beispielsweise auch auf mehrere Fahrzeuge etc. Diese Einheiten können vor Ort auch zu einem Hochleistungslasersystem nur durch Ausrichtung auf das Ziel verknüpft werden. Die Leistung kann vor Ort auch variiert werden durch die Anzahl der Einrichtungen. So kann mit mehreren herkömmlichen Einzellasern, beispielsweise mit einer Leistung von nur 5 kW, ein Strahl von einem Vielfachen von 5, beispielsweise 20 kW und mehr erzeugt werden. Die Schaffung eines Laserstrahls mit einer Leistung von 100 kW und mehr bei guter Strahlqualität der Einzellaser ist dadurch in einfacher Art und Weise realisierbar.

Die vorliegende Idee ermöglicht neben der Verkürzung der Realisierungszeit für eine Laserwaffe auch die Reduzierung der Kosten, da kleinere (Ausgangs-) Aperturen verwendet werden können. Dabei ist die Idee nicht auf Hochleistungslasersysteme beschränkt. Vielmehr kann diese Idee auch auf Niedrigenergielaser und Mittelenergielaser übertragen werden.

Mit der vorliegenden Idee geht man also davon weg, insbesondere die hohe Leistung mittels n* X Einzellaser aus nur einer Apertur zu erzeugen und punktuell zur Verfügung zu stellen. Vorgeschlagen wird eine Überlagerung der Leistung am Objekt durch variable Abstände der (Einzel-)Teleskope des Lasersystems.

Anhand eines Ausführungsbeispiels mit Zeichnung soll die Erfindung näher erläutert werden.

Es zeigt:
- Fig. 1: eine skizzenhafte Darstellung des Grundprinzip der Vorrichtung zur Schaffung eines Lasers mit ausreichender Leistung,
- Fig. 2: eine weitere Verknüpfungsform mehrerer Einzellaser zu einem Gesamt- oder Teillasersystem,
- Fig. 3: die Grundkomponenten für ein Waffensystem,
- Fig. 4: eine Darstellung einer Laserwaffe für das Waffensystem nach Fig. 3, (Nur HEL, AO, Tracking, es fehlen Feinimaging, Grobtracking, Radar, Bewertung Feuerleitung)
- Fig. 5: eine grundsätzliche Darstellung der Grundidee.

Fig. 1a, b zeigen eine vereinfachte Darstellung des Grundprinzips der Vorrichtung 1 für die Realisierung eines (Hochleistungs-)Lasers. - Es versteht sich, dass diese Vorrichtung 1 auch zur Materialbearbeitung, beispielsweise in größerer Entfernung, genutzt werden kann, bei der sich zudem das Objekt bewegt.- Dabei wird der Laser 1 durch zwei Einzellaser 2, 3 oder mehrere Einzellaser 4-7 gebildet. Die Strahlen 50 der Einzellaser 2, 3, 4, 5, 6, 7 werden auf ein Ziel 15 projiziert und an diesem geometrisch überlagert, so dass am Ziel 15 eine Laserleistung von beispielsweise 40 kW durch zwei Laser 2, 3 mit einer Leistung von jeweils 20 kW oder durch vier Laser 4-7 mit einer Leistung von 10 kW etc. erzeugt wird.

Die Einzellaser 2-7 können ihrerseits ebenfalls aus zwei oder mehreren Einzellasern 8, 9, 10, 11 usw. aufgebaut sein (Fig.2). Die aus einem Vorverstärker 12 austretenden Strahlen (beispielsweise mit 5 kW) werden über Spiegel 32 und von dort auf ein gemeinsames Gitter 13 gelenkt. Vom Gitter 13 wird der am Gitter 13 erzeugte Strahl 50 in Richtung Ziel 15 abgestrahlt.

Dieses Grundprinzip nutzend, wird nunmehr eine Laserwaffe bzw. ein Waffensystem 100 geschaffen. Das Waffensystem 100 selbst weist dabei neben einer Feuerleitung 101 und einem Radar 102, eine Be- bzw. Auswertung 103 sowie zwei oder mehrere Laserwaffen 20 auf. Des Weiteren ist ein vorzugsweise zentraler Grobtracker 104 vorgesehen, der eine Groborientierung der einzelnen Waffenlaser 20 auf das Ziel / Objekt 15 bewirkt.

Der einzelne Waffenlaser 20 besteht seinerseits zumindest aus den Grundkomponenten (Wirk-) Laser 21 und eigenes (Empfangs- und Wirk-)Teleskop 25 (auch mit unterschiedlichen Strahlendurchmessern) sowie in dieser Ausführung mit einem eigenen Beleuchtungsteleskop 26 und einem Beleuchtungslaser 27. Alternativ kann ein Beleuchtungslaser mit -teleskop auch dezentral angeordnet für alle im Waffensystem 100 eingebundenen Laserwaffen 20 fungieren. Zudem weist jeder Waffenlaser 20 eine adaptive Optik 22, ein (Fein-) Imaging-System 23 sowie einen optischen Feintracker 24 auf. Jeder Waffenlaser 20 besitzt des Weiteren wenigstens einen Tip- Tilt- Spiegel 28 als auch einen deformierbarer Spiegel 29 (beispielsweise Teil der adaptiven Optik 22) im Laserstrahlweg eingebunden. Ein Wellenfrontsensor 30 dient in bekannter Art und Weise zur Verbesserung der Strahlqualität des Wirklasers 21. Nicht näher dargestellt sind weitere CCD Kamera(s), bevorzugt mit großem Field-of-View (FOV). Eine Auswerte- und Kontrolleinheit 31 vervollständigt die Laserwaffe 20. Die funktionalen Verknüpfungen der genannten Komponenten können der Fig. 3 entnommen werden.

Zur Schaffung einer ruhenden Laserwaffe 20 sind weitere Spiegel 32 eingebunden, die zur Strahlenausrichtung innerhalb der Waffe 20 dienen.

Die Funktionsweise des Waffensystems 100 ist, einfach beschrieben, wie folgt:
Über das Radar 102 wird ein Objekt 15 erkannt und diese Information in bekannter Art und Weise an die Feuerleitung 101 gegeben. Danach kann das Imaging- System 6 aktiviert werden, um ausreichende Informationen zur Bekämpfung an den verwundbaren Punkten am Ziel 15 zu erhalten. Über das Feintracking 7 wird das Ziel 15 für jede Waffe 20 in die Mitte ihrer Optik gefahren. Das Ziel 15 wird nunmehr vom Beleuchtungslaser 27 jeder Waffe 20 angestrahlt, der jeweilige Wirklaser 21 und damit jede Laserwaffe 20 auf den Reflex ausgerichtet. Alle Laserwaffen 20 sehen dabei den gleichen Reflex und Laserstrahlachsen werden nun auf den gleichen Fleck am Objekt 15 ausgerichtet. Die Überprüfung erfolgt durch die Feuerleitung, die dann auch die Wirklaser 21 aktiviert, mehrere Strahlen 50 erzeugt, die an einen gemeinsamen Punkt auf dem Objekt 15 gelenkt werden, die sich dann an dieser Stelle derart überlagern, dass die gewünschte Leistungsdichte auf dem Objekt 15 erzeugt wird und dieses entsprechend stört und / oder zerstört.

Der Laserstrahl einer jeden Laserwaffe (-system) 20 unterliegt hierbei einer eigenen atmosphärischen Störung. Diese kann jedoch durch den eigenen Tip- Tilt- Spiegel 28 und falls notwendig durch den eigenen deformierbaren Spiegel 29 behoben werden, so dass eine saubere Überlagerung der Strahlen 50 der Laserwaffen 20 am Ziel 15 erreicht wird.

Werden mehrere Beleuchtungslaser und mehrere Laserwaffen 20 auf ein Ziel 15 ausgerichtet, so wird die Auftrennung der Laserleistung auf verschiedene Ziele 15 möglich. Für eine bestimmt Dauer werden die einzelnen Laserwaffen 20 auf ein Ziel 15 gerichtet. Danach können einige der Laserwaffen 20 vorzeitig auf ein neues Ziel abgezogen und durch den, diese Laserwaffen (-gruppe) 20 ansprechenden Beleuchtungslaser ausgerichtet werden.

Zur Unterscheidung der einzelnen Beleuchtungslaser können diese mit unterschiedlichen Wellenlägen, bzw. Modulation (An/Aus, AM) abgestrahlt werden. Bei den Auswertesystem für die Beleuchtungslaser werden dann entsprechende Separationstechnologien eingesetzt, um die einzelnen Beleuchtungslaser voneinander zu unterscheiden.

## Patentansprüche

1. Waffensystem (100) mit wenigstens einer Feuerleitung (101), wenigstens einem Radar (102), wenigstens einer Be- und Auswerteeinheit (103) sowie zwei oder mehrere Laserwaffen (20), die voneinander auch beabstandet sein können, Mit Wirklaser (21), wobei zwei oder mehrere Einzellaser (2, 3, 4, 5, 6, 7, 8, 9, 10, 11) jeweils einen Einzelstrahl (50) erzeugen und die Einzelstrahlen (50) der Einzellaser (2, 3, 4, 5, 6, 7, 8, 9, 10, 11) auf ein Ziel (15) projiziert und an diesem geometrisch überlagert werden, sodass in Summe die gewünschte Leistung am Ziel (15) realisiert wird, **gekennzeichnet durch**
• einen Grobtracker (104), wobei der Grobtracker (104) zentral vorgesehen ist und eine Groborientierung der einzelnen Laserwaffen (20) auf das Ziel (15) bewirkt,
• jede Laserwaffe (20) einen optischen Feintracker (24), eine adaptive Optik (22), ein Imaging- System (23) und ein Empfangs- und Wirkteleskop (25) aufweist, wobei
o jede Laserwaffe (20) ein Beleuchtungsteleskop (26) und einen Beleuchtungslaser (27) umfasst oder
o ein Beleuchtungslaser (27) mit Beleuchtungsteleskop (26) de- bzw. zentral angeordnet ist und für alle im Waffensystem (100) eingebundenen Laserwaffen (20) fungieren.

2. Waffensystem (100) nach Anspruch 1, **dadurch gekennzeichnet, dass** jede Laserwaffe (20) wenigstens einen Tip- Tilt- Spiegel (28) als auch einen deformierbaren Spiegel (29) besitzt, die im Laserstrahlweg eingebunden sind.

3. Waffensystem (100) nach einem der Ansprüche 1 oder 2, **dadurch gekennzeichnet, dass** weitere Spiegel (32) zur Schaffung einer ruhenden Laserwaffe (20) eingebunden sind, die zur Strahlausrichtung innerhalb der Laserwaffe (20) dienen.

4. Verfahren zur Realisierung einer hohen Leistungsdichte auf entfernten Zielen mit einem Waffensystem (100) nach einem der Ansprüche 1 bis 3, mit folgenden Schritten:
a. erkennen des Zieles (15) und weitergeben dieser Information an die Feuerleitung (101),
b. aktivieren des Imaging- Systems (23), um ausreichende Informationen zur Bekämpfung an verwundbaren Punkten am Ziel (15) zu erhalten,
c. fahren des Zieles (15) für jede Laserwaffe (20) in die Mitte ihres Empfangs- und Wirkteleskops (25) mittels Feintracking (24),
d. anstrahlen des Zieles (15) vom Beleuchtungslaser (27) und ausrichten der jeweiligen Wirklaser 821) und damit jeder Laserwaffe (20) auf den Reflex, wobei alle Laserwaffen (20) den gleichen Reflex sehen und die Laserstrahlachsen auf den gleichen Fleck am Ziel (15) ausgerichtet werden,
e. Überprüfung durch die Feuerleitung und aktivieren der Wirklaser (21) durch die Feuerleitung, wodurch mehrere Einzelstrahlen (50) erzeugt und an einen gemeinsamen Punkt auf dem Ziel (15) gelenkt werden.

5. Verfahren nach Anspruch 4, **dadurch gekennzeichnet, dass** die aus einem Vorverstärker (12) austretenden Einzelstrahlen (50) über einen Spiegel (32), von dort auf ein gemeinsames Gitter (13) gelenkt und vom Gitter (13) der am Gitter (13) erzeugte Einzelstrahl (50) in Richtung Objekt (15) abgestrahlt wird.

6. Verfahren nach Anspruch 4 oder 5, **dadurch gekennzeichnet, dass** die eigenen atmosphärischen Störungen durch den eigenen Tip- Tilt- Spiegel (28) und falls notwendig durch den eigenen deformierbaren Spiegel (29) behoben werden, sodass eine saubere Überlagerung der Einzelstrahlen (50) der Laserwaffen (20) am Ziel (15) erreicht wird.

7. Verfahren nach einem der Ansprüche 4 bis 6, **dadurch gekennzeichnet, dass** zur Unterscheidung der einzelnen Beleuchtungslaser (27) diese mit unterschiedlichen Wellenlängen, bzw. Modulation abgestrahlt werden.

8. Verfahren nach einem der Ansprüche 4 bis 7, **dadurch gekennzeichnet, dass** bei mehreren Beleuchtungslasern (27) und mehreren Laserwaffen (20) eine Auftrennung der Laserleistung auf verschiedene Ziele (15) möglich ist.

9. Verfahren nach Anspruch 5, **dadurch gekennzeichnet, dass** die Einzelstrahlen (50) durch eine geometrische oder spektrale oder Phasenkopplung geschaffen werden.

## Claims

1. Weapons system (100) having at least one fire control system (101), at least one radar (102), at least one assessment and evaluation unit (103), and two or more laser weapons (20) which can also be spaced apart, having effect lasers (21), wherein two or more individual lasers (2, 3, 4, 5, 6, 7, 8, 9, 10, 11) produce one individual beam (50) each, and the individual beams (50) of the individual lasers (2, 3, 4, 5, 6, 7, 8, 9, 10, 11) are projected onto a target (15) and are geometrically superposed thereon, such that, in sum, the desired output at the target (15) is realized, **characterized by**
- a coarse tracker (104), wherein the coarse tracker (104) is provided centrally and effects coarse orientation of the individual laser weapons (20) onto the target (15),
- each laser weapon (20) having an optical fine tracker (24), adaptive optics (22), an imaging system (23) and a receiving and effect telescope (25), wherein
- each laser weapon (20) comprises an illumination telescope (26) and an illumination laser (27), or
- an illumination laser (27) having an illumination telescope (26) is arranged centrally or decentrally and functions for all laser weapons (20) incorporated in the weapons system (100).

2. Weapons system (100) according to Claim 1, **characterized in that** each laser weapon (20) has at least one tip-tilt mirror (28) and a deformable mirror (29), which are incorporated in the laser beam path.

3. Weapons system (100) according to either of Claims 1 and 2, **characterized in that** further mirrors (32) are incorporated for creating a laser weapon (20) at rest, which mirrors serve for the beam alignment within the laser weapon (20).

4. Method for realizing a high power density on remote targets using a weapons system (100) according to one of Claims 1 to 3, having the steps of:
a. identifying the target (15) and passing on this information to the fire control system (101),
b. activating the imaging system (23) to obtain sufficient information for combat at vulnerable points at the target (15),
c. moving the target (15) for each laser weapon (20) into the centre of its receiving and effect telescope (25) using fine tracking (24),
d. directing the illumination laser (27) onto the target (15) and aligning the respective effect lasers (21) and thus each laser weapon (20) onto the reflex, wherein all laser weapons (20) see the same reflex and the laser beam axes are aligned with the same spot on the target (15),
e. checking by the fire control system and activating the effect lasers (21) by the fire control system, as a result of which a plurality of individual beams (50) are produced and guided to a common point on the target (15).

5. Method according to Claim 4, **characterized in that** the individual beams (50) emerging from a preamplifier (12) are guided via a mirror (32) from there onto a common grating (13), and the individual beam (50) produced at the grating (13) is emitted from the grating (13) in the direction of the object (15).

6. Method according to Claim 4 or 5, **characterized in that** the respective atmospheric disturbances are compensated for by the respective tip-tilt mirror (28) and, if necessary, by the respective deformable mirror (29) such that clean superposition of the individual beams (50) from the laser weapons (20) at the target (15) is achieved.

7. Method according to one of Claims 4 to 6, **characterized in that**, in order to differentiate between the individual illumination lasers (27), the latter emit at different wavelengths or modulation.

8. Method according to one of Claims 4 to 7, **characterized in that** it is possible to divide the laser output over different targets (15) in the case of a plurality of illumination lasers (27) and a plurality of laser weapons (20).

9. Method according to Claim 5, **characterized in that** the individual beams (50) are produced by geometric or spectral or phase coupling.

## Revendications

1. Système d'arme (100) comprenant au moins une conduite de tir (101), au moins un radar (102), au moins une unité d'évaluation et d'interprétation (103) ainsi que deux armes à laser (20) ou plus qui peuvent également être mutuellement espacées, avec un laser actif (21), un ou plusieurs lasers individuels (2, 3, 4, 5, 6, 7, 8 ,9, 10, 11) générant respectivement un rayon individuel (50) et les rayons individuels (50) des lasers individuels (2, 3, 4, 5, 6, 7, 8, 9, 10, 11) étant projetés sur une cible (15) et superposés géométriquement sur celle-ci, de sorte que la somme de la puissance souhaitée soit réalisée au niveau de la cible (15), **caractérisé par**
* un traqueur approximatif (104), le traqueur approximatif (104) étant disposé de manière centrale et produisant une orientation approximative des armes à laser (20) individuelles sur la cible (15),
* chaque arme à laser (20) possède un traqueur de précision optique (24), une optique d'adaptation (22), un système d'imagerie (23) et un télescope de réception et actif (25),
∘ chaque arme à laser (20) comportant un télescope d'éclairage (26) et un laser d'éclairage (27) ou
∘ un laser d'éclairage (27) avec télescope d'éclairage (26) étant disposé de manière décentrée ou centrale et servant toutes les armes à laser (20) intégrées dans le système d'arme (100).

2. Système d'arme (100) selon la revendication 1, **caractérisé en ce que** chaque arme à laser (20) possède au moins un miroir inclinable de pointe (28) ainsi qu'un miroir déformable (29), lesquels sont incorporés dans le trajet du rayon laser.

3. Système d'arme (100) selon l'une des revendications 1 ou 2, **caractérisé en ce que** des miroirs supplémentaires (32) sont incorporés en vue de réaliser une arme à laser (20) au repos, lesquels servent à l'orientation du rayon à l'intérieur de l'arme à laser (20).

4. Procédé de réalisation d'une densité de puissance élevée sur des cibles éloignées avec un système d'arme (100) selon l'une des revendications 1 à 3, comprenant les étapes suivantes :
a. reconnaissance d'une cible (15) et transmission de cette information à la conduite de tir (101),
b. activation du système d'imagerie (23) afin d'obtenir des informations suffisantes à propos du combat en des points vulnérables sur la cible (15),
c. amenée de la cible (15), pour chaque arme à laser (20), au centre de son télescope de réception et actif (25) au moyen du traqueur de précision (24),
d. illumination de la cible (15) par le laser d'éclairage (27) et orientation du laser actif (21) correspondant et ainsi de chaque arme à laser (20) sur le reflet, toutes les armes à laser (20) voyant le même reflet et les axes des rayons laser étant orientés sur le même spot sur la cible (15),
e. contrôle par la conduite de tir et activation des lasers actifs (21) par la conduite de tir, plusieurs rayons individuels (50) étant générés et étant déviés vers un point commun sur la cible (15).

5. Procédé selon la revendication 4, **caractérisé en ce que** les rayons individuels (50) sortant d'un préamplificateur (12) sont déviés sur un miroir (32), de là sur une grille commune (13) et, de la grille (13), le rayon individuel (50) produit au niveau de la grille (13) est amis en direction de l'objet (15).

6. Procédé selon la revendication 4 ou 5, **caractérisé en ce que** les perturbations atmosphériques propres sont corrigées par le miroir inclinable de pointe (28) propre et, si nécessaire, par le miroir déformable (29) propre, de sorte qu'une superposition nette des rayons individuels (50) des armes à laser (20) soit obtenue sur la cible (15) .

7. Procédé selon l'une des revendications 4 à 6, **caractérisé en ce que** pour la différenciation des lasers d'éclairage (27) individuels, leurs rayons sont émis avec des longueurs d'onde ou une modulation différentes.

8. Procédé selon l'une des revendications 4 à 7, **caractérisé en ce qu'**en présence de plusieurs lasers d'éclairage (27) et de plusieurs armes à laser (20), une séparation de la puissance laser sur différentes cibles (15) est possible.

9. Procédé selon la revendication 5, **caractérisé en ce que** les rayons individuels (50) sont créés par un couplage de phases géométrique ou spectral.
